# FASCICULE DE BREVET EUROPEEN

(11) **EP 3 279 745 B1**
(45) Date de publication et mention de la délivrance du brevet: **14.06.2023**
(21) Numéro de dépôt: 16182372.9
(22) Date de dépôt: 02.08.2016
(51) Int. Cl.: G04B 37/10, G04B 3/04

(54) **COURONNE VISSEE ORIENTABLE**
AUSRICHTBARE GESCHRAUBTE KRONE
ADJUSTABLE THREADED CROWN

(43) Date de publication de la demande: 07.02.2018
(73) Titulaire: Meco S.A., 2540 Grenchen (CH)
(72) Inventeur: Waeckerlin, Simon, 2540 Grenchen (CH); Olvaszto, Christian, 2540 Grenchen (CH); Baebler, Jean, 3073 Gümligen (CH)
(74) Mandataire: Surmely, Gérard

(56) Documents cités:
- EP-A1- 1 727 005
- EP-A1- 2 592 500
- EP-A1- 2 746 870
- EP-A2- 2 182 417
- EP-A2- 2 385 432
- CH-B1- 705 218

## Description

### Domaine de l'invention

L'invention se rapporte à un dispositif pour régler l'orientation de couronnes à vis ou couronnes vissées pour pièces d'horlogerie et plus particulièrement pour de telles couronnes comportant un motif ou un logo sur leur face d'extrémité et dans lesquelles le motif peut être orienté à souhait.

### Arrière-plan de l'invention

Les couronnes vissées sont couramment utilisées pour équiper des montres dans le but d'améliorer l'étanchéité de celles-ci au niveau de leur tige de remontage ou de commande. Ce type de couronne a la particularité de pouvoir prendre une position dévissée dans laquelle la montre peut être remontée, mise à l'heure etc. et une position vissée dans laquelle la couronne est vissée et bloquée sur un tube chassé ou vissé dans la carrure de la boîte de montre afin de comprimer un joint d'étanchéité, améliorant ainsi l'étanchéité de la montre. La position vissée est donc celle qui correspond à la position normale lorsque la montre est portée et qui est plus ou moins toujours la même à l'usure du joint d'étanchéité près.

La fabrication et le montage de ces couronnes vissées sur des boites de montre sont bien connus. Toutefois, les procédés de montage de ces couronnes sont mal adaptés aux couronnes vissées portant sur leur face d'extrémité une inscription ou un motif, par exemple un logo, une marque de fabrique ou un signe analogue. En effet, les procédés de montage connus ne permettent généralement pas d'amener la couronne dans une orientation déterminée par rapport à la boîte après leur vissage, ce qui nuit à l'esthétique de la boîte lorsqu'une inscription est apposée sur la face d'extrémité de la couronne. Cette situation est bien entendu inacceptable lorsque ces couronnes équipent des produits de luxe et de haute qualité.

Une solution permettant d'ajuster, dans une position ou orientation déterminée, une couronne après vissage de celle-ci sur le tube a été déjà proposée dans le document EP 1 124 167 A1. Selon ce document, une bague en alliage à mémoire de forme est placée soit entre la carrure et le tube, soit entre la couronne et le tube. En jouant sur la déformation de la bague, en particulier en diminuant son diamètre en soumettant la montre à des températures déterminées, un jeu temporaire entre la carrure et le tube respectivement entre la couronne et le tube peut être créé, jeu qui permet un ajustement angulaire de la couronne dans sa position vissée. Un inconvénient de cette solution réside dans le fait que les alliages à mémoire de forme ne sont pas couramment disponibles sous forme de barres de faibles dimensions, de sorte qu'il est difficile et coûteux d'usiner les bagues en question dans les faibles dimensions requises pour les applications concernées. Par ailleurs, ce processus n'est destiné qu'au montage initial de la couronne par le fabricant de la montre, mais pas pour des opérations de réglage ultérieures de l'orientation de la couronne, qui risqueraient d'endommager d'autres pièces de la montre, sensibles aux variations de température.

Le document EP1701225 décrit une couronne orientable vissée comprenant une tête solidaire d'une tige de remontoir et un capot sur lequel figure une inscription, la tête et le capot étant solidarisées en rotation à l'aide de surfaces tronconiques maintenues en contact mutuel à l'aide d'un élément élastique. Le réglage de la position angulaire du capot est effectué en retirant axialement ce dernier par rapport à la carrure selon l'axe longitudinal de la couronne. Un inconvénient majeur de cette solution est que la solidarité en rotation du capot par rapport à la tête n'est assurée que par les seules des forces de friction entre les surfaces tronconiques, ce qui ne s'avère pas suffisamment fiable sur la durée de vie d'une montre, et notamment lorsque les forces de compression exercées par l'élément élastique s'estompent progressivement. Par ailleurs, un autre inconvénient est de ne pas pouvoir garantir qu'une même position angulaire puisse être obtenue de façon précise, la position angulaire ne pouvant être déterminée que par approximations successives.

Le document EP1411401 décrit une couronne comprenant un substrat orientable sur sa face supérieure externe, le substrat étant muni d'une inscription et pouvant être désolidarisé en rotation de la tête de la couronne lorsqu'on exerce une pression allant à l'encontre de moyens de freinage. L'inconvénient de cette solution est qu'elle est peu robuste par rapport aux chocs, ces derniers pouvant également exercer une force de pression sur le substrat et donc réorienter intempestivement le substrat par rapport au corps de la couronne; par ailleurs lors de la préhension de la couronne il est nécessaire de prendre de nombreuses précautions pour ne faire intervenir aucune force de pression vers la carrure si on veut éviter une rotation intempestive du substrat, ce qui en rend l'usage peu commode.

On connait également des documents EP 2 592 500, EP 2 182 417, EP 2 385 432, EP 1 727 005, CH 705 218 et EP 2 746 870 une couronne présentant une face frontale munie d'un signe distinctif, cette couronne retrouvant son orientation initiale après dévissage puis revissage.

### Résumé de l'invention

L'invention a notamment pour objectif de pallier les différents inconvénients de ces techniques connues.

Plus précisément, un objectif de l'invention est de fournir un dispositif pour l'orientation d'une couronne vissée de construction simple et économique, comportant un motif tel qu'un logo ou une marque et dans laquelle la position du logo ou de la marque apposée sur la face d'extrémité de la couronne peut aisément être ajustée dans une position ou orientation déterminée.
L'invention a également pour objectif de fournir une couronne vissée orientable plus fiable que celles proposées jusqu'à présent.

Ces objectifs, ainsi que d'autres qui apparaîtront plus clairement par la suite, sont atteints selon l'invention à l'aide d'une couronne vissée orientable comprenant un capot solidaire d'un tube et recevant un signe distinctif, un corps fixe monté dans une carrure de montre et destiné à recevoir le tube, et des moyens de réglage de l'orientation angulaire du capot par rapport à la carrure.

Selon l'invention, les moyens de réglage de l'orientation angulaire du capot comprennent une bague agencée pour être vissée sur le tube, ladite bague comprenant des premiers moyens d'indexation agencés pour coopérer avec des seconds moyens d'indexation formés dans le corps, la bague étant chassée et positionnée dans le corps par le biais des premiers et seconds moyens d'indexation.

Grâce à ces caractéristiques, l'orientation du motif porté par le capot peut être aisément ajustée dans une position angulaire déterminée et reproductible de manière durable par rapport à la carrure, en empêchant parallèlement toute erreur de manipulation fortuite de la part de l'utilisateur.

De plus, cette nouvelle construction présente l'avantage d'être invisible pour l'utilisateur depuis l'extérieur de la couronne, le dispositif de réglage proposé étant recouvert et caché par le capot. L'esthétique de la montre n'en est ainsi pas affectée.

Conformément à d'autres variantes avantageuses de l'invention :
- les premiers et seconds moyens d'indexation comprennent chacun des cannelures configurées pour s'engager axialement l'une dans l'autre ;
- la bague est chassée entre le tube et le corps, le tube, la bague et le corps étant logés dans une gorge annulaire formée dans le capot.
- le corps comprend un épaulement interne formant une butée pour la bague ;
- le tube comprend une surface d'arrêt pour venir en butée contre la bague ;
- des moyens d'étanchéités sont disposés entre le capot et le corps ;
- le tube comprend un filetage extérieur agencé pour coopérer avec un tronçon taraudé de la bague pour visser et/ou dévisser la couronne ;
- la bague est chassée entre le corps et le capot.

L'invention concerne aussi un procédé de montage d'une couronne conforme à l'invention sur une carrure d'une boite de montre.

L'invention concerne également une pièce d'horlogerie comprenant une couronne conforme à l'invention.

### Description sommaire des dessins

D'autres caractéristiques et avantages de l'invention apparaîtront plus clairement à la lecture de la description suivante d'un mode de réalisation particulier de l'invention, donné à titre de simple exemple illustratif et non limitatif, et des figures annexées, parmi lesquelles :
- la figure 1 est une vue en coupe sagittale d'une couronne vissée orientable conforme à l'invention ;
- les figure 2a et 2b sont respectivement une vue en coupe transversale d'une couronne vissée orientable et vue en coupe sagittale d'une couronne vissée conforme à l'invention avant le chassage de la bague dans le corps ;
- la figure 3 est une vue éclatée en coupe d'une couronne vissée orientable conforme à l'invention.

### Description détaillée des modes de réalisation préférés

Un organe de commande selon un mode de réalisation particulier va maintenant être décrit dans ce qui suit faisant référence conjointement aux figures 1, 2, et 3.

Sur le mode de réalisation préférentiel illustré par la figure 1, on voit une vue en coupe sagittale d'une couronne vissée désignée par la référence générale C, selon son axe de rotation A-A, pour y dévoiler le mécanisme de réglage de l'orientation selon un mode de réalisation préférentiel de l'invention. La couronne y est représentée en position vissée, et comprend un capot 1 solidaire d'un tube 3 coulissant dans un corps 2 fixe qui peut être chassé, ou vissé et/ou collé, de manière étanche dans une carrure 100 de montre. Selon l'invention, la couronne C comprend aussi des moyens de réglage de l'orientation angulaire du capot 1 par rapport à la carrure de montre, de manière à pouvoir orienter la position angulaire du signe distinctif L se trouvant sur le capot 1. Des moyens d'étanchéité 10 sont disposés entre le capot 1 et le corps 2.

Les moyens d'étanchéités 10 comprennent un joint 7, comme par exemple un O-Ring, interposé entre le corps 2 et la jupe 11 du capot 1 de manière à garantir l'étanchéité de la montre. Le joint 7 est disposé dans un logement annulaire 110 ménagé dans la jupe 11 du capot 1 qui s'étend le long du corps 2 et est maintenu en place au moyen d'une bague 71 de maintien.

Les moyens de réglage de l'orientation angulaire du capot 1 comprennent une bague 4 agencée pour être vissée sur le tube 3, la bague 4 comprenant des premiers moyens d'indexation agencés pour coopérer avec des seconds moyens d'indexation formés dans le corps 2. Sur l'illustration de la figure 1, le tube 3 comprend un filetage extérieur 32 agencé pour coopérer avec un tronçon taraudé 40 de la bague 4 pour visser et/ou dévisser la couronne. Avantageusement, la bague 4 est positionnée puis chassée dans le corps 2 par le biais des premiers et seconds moyens d'indexation.

Selon un premier mode de réalisation de l'invention, les premiers et seconds moyens d'indexation comprennent des cannelures ou des dentures configurées pour s'engager axialement l'une dans l'autre pour pouvoir positionner correctement le capot 1. De manière préférentielle, la bague 4 est chassée dans le corps 2 une fois vissée sur le tube 3 supportant le capot 1.

Sur l'illustration de la figure 1, la partie centrale de la couronne est reliée à une tige de remontoir (non représentée) du mouvement d'horlogerie par l'intermédiaire du trou borgne 50 taraudé aménagé dans la partie inférieure 51 d'un piston 5, logé dans une cavité axiale 30 à l'intérieur du tube 3. Le piston 5 coulisse à l'encontre d'un ressort 6 en butée sur une surface interne du capot 1, et permet notamment de faire ressortir le capot 1 de la carrure lorsqu'on dévisse la couronne pour effectuer un réglage. Le piston 5 étant destiné à être relié à la tige de remontoir, sa position axiale par rapport à la carrure est indexée selon typiquement trois valeurs discrètes, une première correspondant par exemple au remontage du barillet, une autre au réglage horaire et une troisième au réglage du quantième.

Selon l'invention, le capot 1 est assemblé au tube 2 de façon à ce qu'ils soient habituellement solidaires en rotation et axialement de l'un de l'autre, cet assemblage est réalisé de manière à être détachable ou réversible.

Le capot 1 comprend une jupe axiale 11 à l'intérieur de laquelle est formée une gorge annulaire 12 agencée pour recevoir l'extrémité du corps 2 solidaire de la carrure 100, mais également le tube 3, la bague 4 étant placée entre le tube 3 et le corps 2. Le capot 1 comprend une surface supérieure sur laquelle est apposé un signe distinctif L tel qu'un logo ou une marque visible depuis l'extérieur de la couronne - on peut deviner par exemple sur les figures le logo Oméga.

Selon le mode de réalisation préférentiel illustré, les moyens premiers et seconds moyens d'indexation sont interposés entre la surface interne 200 du corps 2, et la surface externe 400 de la bague 40, et comprennent des cannelures 201 et 401 agencées respectivement sur la surface interne du corps 2 et la surface externe 400 de la bague 40. Selon le mode de réalisation illustré, les cannelures coopèrent axialement dans la direction de l'axe de rotation A-A, pour effectuer l'opération de réglage de l'orientation de la couronne C.

Les figures 2a et 2b illustrent un mode de réalisation préférentiel des moyens d'indexation selon l'invention. Selon le mode de réalisation préférentiel décrit, les moyens d'indexation consistent en la collaboration de cannelures 201, 401 ou dentures plaquées mutuellement les unes contre les autres. On peut également observer les cannelures 201 et 401 sur la vue éclatée à la figure 3.

Un tel agencement a pour avantage de diminuer le nombre de pièces à employer pour le réglage de l'orientation angulaire de la couronne 1 proposé.

Tel que représenté aux figures 2a et 2b, le corps 2 comprend un épaulement interne 20, aménagé dans la partie inférieure du corps 2, formant une butée pour la bague 4 lorsqu'elle est chassée dans le corps 2. Le corps 2 comprend aussi, au-dessus et à proximité immédiate de cet épaulement interne 20, des cannelures 201 s'étendant sur une partie de la hauteur du corps 2. Bien entendu, les cannelures 201 pourraient être remplacées par des dentures, des rainures ou tout autre élément de forme susceptible de guider en translation et bloquer en rotation la bague 4 sur le corps 2.

Le tube 3 comprend une surface d'arrêt 31, formée dans sa partie supérieure, pour venir en butée contre la bague 4 lorsque la couronne est vissée. Avantageusement, la surface d'arrêt 31 du tube 3 recouvre la bague 4 et est affleurante avec la partie supérieure du corps 2, la bague 4 étant alors logée entre le corps 2 et le tube 3. Un tel agencement de la couronne permet de limiter son encombrement ainsi que les pièces nécessaire à sa construction.

La couronne de commande C selon l'invention est assemblée sur la carrure d'une montre de la manière suivante :
- le capot 1 est monté sur le tube 3, en le chassant ou en le vissant par exemple,
- le corps 2 est monté dans la carrure 100, par chassage, ou vissage et/ou collage,
- un joint 7 est éventuellement mis en place à l'intérieur du capot 1, dans la jupe 11, entre le corps 2 et le capot 1,
- la bague 4 est vissée à fond sur le tube 3 de manière à former un seul ensemble,
- l'orientation du signe distinctif L est choisi au moyen des cannelures 201,401, et on chasse l'ensemble obtenu à l'étape précédente dans le corps 2, en faisant glisser axialement les cannelures 401 de la bague 4 entre les cannelures 201 du corps 2, jusqu'à ce que la bague 4 soit en butée contre l'épaulement interne 20 du corps 2.

Ainsi, la couronne vissée C gardera son orientation, et après chaque vissage et/ou dévissage le signe distinctif serra correctement orienté.

L'invention a également pour objet une boîte de montre comprenant une couronne vissée

Grâce à ces différents aspects de l'invention, on dispose d'une couronne vissée orientable de conception simple permettant d'indexer la position angulaire de la couronne tout en ayant un nombre de pièces relativement faible pour sa construction.

Bien entendu, la présente invention ne se limite pas à l'exemple illustré et est susceptible de diverses variantes et modifications qui apparaîtront à l'homme de l'art. On comprendra que l'invention est également applicable par exemple pour une soupape, manuelle ou automatique, ainsi qu'un poussoir, un correcteur ou encore un fond orientable sans sortir du cadre de la présente invention telle que définie par les revendications annexées.

### NOMENCLATURE

1. Capot,
10. Moyens d'étanchéité,
11. Jupe,
12. Gorge annulaire,
110. logement annulaire,
2. Corps,
20. Epaulement interne,
200. Surface interne,
201. Cannelures,
3. Tube,
30. Cavité axiale,
31. Surface d'arrêt,
32. Filetage extérieur,
4. Bague,
40. Tronçon taraudé,
400. Surface extérieure,
401. Cannelures,
5. Piston,
50. Trou borgne,
51. Partie inférieure du piston,
6. Ressort,
7. Joint,
71. Bague de maintien,
100. Carrure,
A. Axe de rotation de la couronne,
C. Couronne,
L. Signe distinctif.

## Revendications

1. Couronne (C) vissée orientable comprenant un capot (1) solidaire d'un tube (3) et recevant un signe distinctif (L), un corps (2) fixe destiné à être monté dans une carrure de montre (100) et recevant ledit tube (3), et des moyens de réglage de l'orientation angulaire du capot (1) par rapport à ladite carrure de montre (100),
dans laquelle les moyens de réglage de l'orientation angulaire du capot (1) comprennent une bague (4) agencée pour être vissée sur le tube (3), ladite bague (4) comprenant des premiers moyens d'indexation agencés pour coopérer avec des seconds moyens d'indexation formés dans le corps (2), ladite bague étant chassée et positionnée dans le corps (2), ces chassage et positionnement étant réalisés par le biais des premiers et seconds moyens d'indexation.

2. Couronne (C) vissée orientable selon la revendication 1, dans laquelle les premiers et seconds moyens d'indexation comprennent des cannelures (201, 401) configurées pour s'engager axialement l'une dans l'autre.

3. Couronne (C) vissée orientable selon la revendication 1 ou 2, dans laquelle la bague (4) est chassée entre le tube (3) et le corps (2), le tube, la bague (4) et le corps (2) étant logés dans une gorge annulaire (12) formée dans le capot (1).

4. Couronne (C) vissée orientable selon l'une quelconque des revendications 1 à 3, dans laquelle le corps (2) comprend un épaulement interne (20) formant une butée pour la bague (4).

5. Couronne (C) vissée orientable selon l'une quelconque des revendications 1 à 4, dans laquelle le tube (3) comprend une surface d'arrêt (31) pour venir en butée contre la bague (4).

6. Couronne (C) vissée orientable selon l'une quelconque des revendications 1 à 5, dans laquelle des moyens d'étanchéités (10) sont disposés entre le capot (1) et le corps (2).

7. Couronne (C) vissée orientable selon l'une quelconque des revendications 1 à 6, dans laquelle le tube (3) comprend un filetage extérieur (32) agencé pour coopérer avec un tronçon taraudé (40) de la bague (4) pour visser et/ou dévisser la couronne (C).

8. Procédé de montage d'une couronne (C) vissée orientable selon les revendications 1 à 7, **caractérisé en ce qu'**il comprend les étapes suivantes :
- monter le capot (1) sur le tube (3),
- monter le corps (2) dans la carrure (100),
- visser la bague (4) à fond sur le tube (3) de manière à former un seul ensemble,
- choisir l'orientation du signe distinctif (L), et chasser l'ensemble obtenu à l'étape précédente dans le corps (2), en faisant glisser axialement les cannelures (401) de la bague (4) entre les cannelures (201) du corps (2), jusqu'à ce que la bague (4) soit en butée contre l'épaulement interne (20) du corps (2).

9. Procédé de montage selon la revendication 8 comprenant une étape dans laquelle un joint (7) est mis en place à l'intérieur du capot (1), entre le corps (2) et le capot (1).

10. Pièce d'horlogerie comprenant une couronne (C) vissée orientable montée selon l'une des revendications 1 à 7.

## Patentansprüche

1. Verstellbare verschraubte Krone (C), umfassend einen Deckel (1), der fest mit einem Rohr (3) verbunden und mit einem Erkennungszeichen (L) versehen ist, einen feststehenden Körper (2), der dazu bestimmt ist, in den Mittelteil der Uhr (100) montiert zu werden, und das Rohr (3) aufnimmt, und Regulierungsmittel für die Winkelausrichtung des Deckels (1) im Verhältnis zum Mittelteil der Uhr (100),
wobei die Regulierungsmittel für die Winkelausrichtung des Deckels (1) einen Ring (4) umfassen, der dazu angeordnet ist, auf das Rohr (3) geschraubt zu werden, wobei der Ring (4) erste Indexierungsmittel umfasst, die dazu angeordnet sind, mit zweiten Indexierungsmittel zusammenzuwirken, die in dem Körper (2) ausgebildet sind, wobei der Ring in den Körper (2) eingepresst und positioniert wird, wobei das Einpressen und Positionieren mithilfe der ersten und zweiten Indexierungsmittel durchgeführt wird.

2. Verstellbare verschraubte Krone (C) nach Anspruch 1, wobei die ersten und zweiten Indexierungsmittel Rillen (201, 401) umfassen, die konfiguriert sind, um axial ineinander einzugreifen.

3. Verstellbare verschraubte Krone (C) nach Anspruch 1 oder 2, wobei der Ring (4) zwischen dem Rohr (3) und dem Körper (2) eingepresst ist, wobei das Rohr, der Ring (4) und der Körper (2) in einer im Deckel (1) ausgebildeten ringförmigen Kehle (12) untergebracht ist.

4. Verstellbare verschraubte Krone (C) nach einem der Ansprüche 1 bis 3, wobei der Körper (2) eine Innenschulter (20) umfasst, die einen Anschlag für den Ring (4) bildet.

5. Verstellbare verschraubte Krone (C) nach einem der Ansprüche 1 bis 4, wobei das Rohr (3) eine Anschlagfläche (31) zum Anschlagen gegen den Ring (4) umfasst.

6. Verstellbare verschraubte Krone (C) nach einem der Ansprüche 1 bis 5, wobei Dichtungsmittel (10) zwischen dem Deckel (1) und dem Körper (2) angeordnet sind.

7. Verstellbare verschraubte Krone (C) nach einem der Ansprüche 1 bis 6, wobei das Rohr (3) ein Außengewinde (32) umfasst, das dazu angeordnet ist, mit einem Gewindeabschnitt (40) des Rings (4) zum Aufschrauben und/oder Abschrauben der Krone (C) zusammenzuwirken.

8. Montageverfahren für eine verstellbare verschraubte Krone (C) nach den Ansprüchen 1 bis 7, **dadurch gekennzeichnet, dass** es die folgenden Schritte umfasst:
- Montieren des Deckels (1) auf das Rohr (3),
- Montieren des Körpers (2) in den Mittelteil (100),
- festes Verschrauben des Rings (4) auf das Rohr (3), um eine einzige Einheit zu bilden,
- Wählen der Ausrichtung des Erkennungszeichens (L) und Einpressen der im vorherigen Schritt erhaltenen Einheit in den Körper (2), indem die Rillen (401) des Rings (4) axial zwischen den Rillen (201) des Körpers (2) verschoben werden, bis der Ring (4) an der Innenschulter (20) des Körpers (2) anliegt.

9. Montageverfahren nach Anspruch 8, umfassend einen Schritt, bei dem eine Dichtung (7) im Inneren des Deckels (1) zwischen dem Körper (2) und dem Deckel (1) angeordnet wird.

10. Zeitmessgerät, umfassend eine Krone (C), die verschraubt und verstellbar montiert ist, nach einem der Ansprüche 1 bis 7.

## Claims

1. Screw-down orientable crown (C) comprising a cover (1) integral with a tube (3) and receiving a distinctive sign (L), a fixed body (2) intended to be mounted in a watch case middle (100) and receiving said tube (3), and means for adjusting the angular orientation of the cover (1) with respect to said watch case middle (100),
wherein the means for adjusting the angular orientation of the cover (1) comprise a ring (4) arranged to be screwed onto the tube (3), said ring (4) comprising first indexing means arranged to cooperate with second indexing means formed in the body (2), said ring (4) being pressed in and positioned on the body (2), these pressing and positioning operations being carried out via the first and second indexing means.

2. Screw-down orientable crown (C) according to claim 1, wherein the first and second indexing means comprise flutes (201, 401) configured to axially engage one inside the other.

3. Screw-down orientable crown (C) according to claim 1 or 2, wherein the ring (4) is pressed between the tube (3) and the body, the tube (3), the ring (4) and the body (2) being housed inside an annular groove (12) formed in the cover (1).

4. Screw-down orientable crown (C) according to any of claims 1 to 3, wherein the body (2) includes an inner shoulder (20) forming a stop for the ring (4).

5. Screw-down orientable crown (C) according to any of claims 1 to 4, wherein the tube (3) includes a stop surface (31) to abut against the ring (4).

6. Screw-down orientable crown (C) according to any of claims 1 to 5, wherein sealing means (10) are disposed between the cover (1) and the body (2).

7. Screw-down orientable crown (C) according to any of claims 1 to 6, wherein the tube (3) includes an external thread (32) arranged to cooperate with a threaded section (40) of the ring (4) to screw-down and/or unscrew the crown (C).

8. Method for mounting a screw-down orientable crown (C) according to claims 1 to 7, **characterised in that** it comprises the following steps:
- mounting the cover (1) on the tube (3),
- mounting the body (2) in the case middle (100),
- screwing the ring (4) as far as possible onto the tube (3) to form a single assembly,
- selecting the orientation of the distinctive sign (L), and pressing the assembly obtained in the preceding step into the body (2), by axially sliding the flutes (401) of the ring (4) between the flutes (201) of the body (2), until the ring (4) abuts against the inner shoulder (2) of the body (2).

9. Mounting method according to claim 8 comprising a step wherein a gasket (7) is placed inside the cover (1) between the body (2) and the cover (1).

10. Timepiece including a screw-down orientable crown (C) mounted in accordance with any of claims 1 to 7.
